# EUROPÄISCHE PATENTSCHRIFT

(11) **EP 2 133 061 B1**
(45) Veröffentlichungstag und Bekanntmachung des Hinweises auf die Patenterteilung: **17.07.2013**
(21) Anmeldenummer: 09006863.6
(22) Anmeldetag: 20.05.2009
(51) Int. Cl.: A61J 9/04, A61J 11/02

(54) **Belüftungsvorrichtung für eine Trinkflasche**
Ventilation device for a drink bottle
Dispositif d'aération pour une bouteille de boisson

(30) Priorität: 10.06.2008 DE 102008027606
(43) Veröffentlichungstag der Anmeldung: 16.12.2009
(73) Patentinhaber: Novatex Gesellschaft mit beschränkter Haftung Gummi- und Plastikwaren, 30982 Pattensen (DE)
(72) Erfinder: Struckmeier, Armin, 30982 Pattensen (DE); Struckmeier, Hans, 30982 Pattensen (DE); Scholl, Hans, Dipl.-Ing., 33813 Oerlinghausen (DE)
(74) Vertreter: Leinweber & Zimmermann

(56) Entgegenhaltungen:
- WO-A1-2004/075810
- WO-A2-2006/038216
- DE-A1-102005 006 768
- US-A1- 2004 089 626

## Beschreibung

Die Erfindung betrifft eine Belüftungsvorrichtung für eine Trinkflasche nach dem Oberbegriff des Anspruchs 1, siehe zum Beispiel US 2004/089 626 A1.

Aus der DE 196 01 198 C1 ist eine derartige Vorrichtung bekannt, bei der ein während des Saugens in der Trinkflasche entstehender Unterdruck ausgeglichen wird.

Nachteilig an der bekannten Vorrichtung ist, dass der luftführende Druckausgleichsweg als abgewinkeltes Röhrchen mit einem konstanten engen Querschnitt ausgebildet ist, das sehr leicht zum Verschluss neigt, wenn die Trinkflüssigkeiten in der Trinkflasche zum Verkleben neigen. In einem solchen Fall ist die vorgesehene Belüftungsfunktion der Trinkflasche beeinträchtigt oder außer Kraft gesetzt.

Als weiterer Nachteil dieser Ausführung wird die schwierige Reinigung und hygienische Wartung des abgewinkelten Röhrchens in der Lüftungsscheibe und deren kostenaufwendige Fertigung angesehen.

Aus DE 198 49 271 A1 ist ebenfalls eine ähnliche Vorrichtung bekannt, die am unteren Rohrende mit einem Ventilhohlkörper, der einen Ventilschlitz aufweist, ausgeführt ist.

Nachteilig bei dieser Vorrichtung ist, dass der Ventilschlitz des Ventilhohlkörpers zum Verkleben neigt und so die Belüftungsfunktion der Trinkflasche beeinträchtigt. Dies trifft auch für viele andere nicht genannte Schutzanmeldungen zu, bei denen das Wirkprinzip des Ventilschlitzes als Membranfunktion zur Anwendung kommt.

Als weiterer Nachteil wird bei der oben genannten Vorrichtung die nicht einfache hygienische Reinigung angesehen, und die Gefahr, die davon ausgeht, dass der relativ kleine Ventilhohlkörper, als zusätzliches Teil, in loser Form von Kleinkindern verschluckt werden kann.

Aus US 2006/0213859 A1 ist ebenfalls eine Vorrichtung zum Druckausgleich einer Trinkflasche beim Saugen bekannt.

Nachteilig bei dieser oben genannten Vorrichtung ist ebenfalls die schwierige hygienische Reinigung der vielen Einzelteile und der hohe Herstellungsaufwand der Vorrichtung.

Als weiterer Nachteil wird die wegen der vielen Einzelteile nicht einfache Handhabung bei der Inbetriebnahme der Vorrichtung angesehen.

Der Erfindung liegt die Aufgabe zugrunde, die gattungsmäßige Vorrichtung derart weiterzubilden, dass die erwähnten Nachteile behoben und ein leichtes Saugen aus der Trinkflasche bei Vermeidung von Leckagen während des Saugens möglich sind. Außerdem soll eine einfache und sichere hygienische Reinigung ihrer Einzelteile erreicht werden.

Erfindungsgemäß wird diese Aufgabe durch die kennzeichnenden Merkmale des Patentanspruchs 1 gelöst.

Mit der Erfindung wird eine Vorrichtung zum Druckausgleich in einer Trinkflasche angegeben, die ein leichtgängiges Saugen unter Vermeidung von Leckagen ermöglicht. Die Vorrichtung zeichnet sich weiter durch eine sehr geringe Anzahl von einfach gestalteten Bauteilen aus, woraus sich weitere Kosteneinsparungen und eine einfache und zuverlässige Betriebsweise ergeben. Weiter ermöglicht die erfindungsgemäße Vorrichtung eine hygienisch einwandfreie Wartung und schützt Kleinkinder vor unsachgemäßem Gebrauch der Einzelteile. Durch die besondere Ausgestaltung der Teile wird ein kostensparender Aufbau und eine einfache und sichere Bedienung der Vorrichtung erreicht.

Die Ausgestaltungen der Vorrichtung mit den Merkmalen der abhängigen Ansprüche 2 bis 14 führen zu einer vorteilhaften Funktion, Gestalt und Anordnung der Bauteile, wodurch das leichtgängige Saugen durch Luftausgleich in der Trinkflasche besonders begünstigt wird.

Insbesondere die Ausgestaltung gemäß Anspruch 6 und 8 ermöglicht eine hygienisch einwandfreie Wartung und schützt Kleinkinder vor Verletzungen und unsachgemäßem Gebrauch der Einzelteile.

Weitere Merkmale, Vorteile und Einzelheiten der Erfindung ergeben sich aus der folgenden Beschreibung eines Ausführungsbeispiels anhand der Zeichnung.

Es zeigt:
- Fig. 1: eine Trinkflasche mit Belüftungsvorrichtung in einer Schnittdarstellung im vergrößerten Maßstab,
- Fig. 2: eine Schnittansicht einer Lüftungsscheibe der Belüftungsvorrichtung von Fig. 1 im vergrößerten Maßstab,
- Fig. 3: eine Draufsicht der Lüftungsscheibe gemäß der in Fig. 2 dargestellten Richtung A im vergrößerten Maßstab,
- Fig. 4: eine perspektivische Darstellung der Lüftungsscheibe im vergrößerten Maßstab,
- Fig. 5: Ausschnittdarstellung einer Gewindeverbindung zwischen der Trinkflasche und einem Schraubring in Fig. 1 im vergrößerten Maßstab.
- Fig. 6: Schnittansicht der Lüftungsscheibe ohne Lüftungsrohr im vergrößerten Maßstab,
- Fig. 7: eine Schnittansicht einer zweiten Ausführungsform,
- Fig. 8: eine Schnittansicht einer dritten Ausführungsform.

Eine Trinkflasche 1 gemäß Fig. 1, bestehend aus einem Behälter 2 mit Außengewinde 28 zur Aufnahme einer Trinkflüssigkeit 3, ist zusammen mit einem Sauger 4 und einer Belüftungsvorrichtung 5 über einen Schraubring 8 mit Innengewinde 29 zu einer Funktionseinheit verschraubt. Das an dem die Öffnung des Behälters 2 begrenzenden Wandungsbereich des Behälters 2 ausgebildete Außengewinde 28 und das Innengewinde 29 bilden zusammen eine Gewindeverbindung 9, siehe Fig. 5. Zwischen dem Außengewinde 28 des Behälters 2 und dem Innengewinde 29 des Schraubringes 8 verläuft entlang der Gewindegangs ein luftdurchlässiger freier Spalt 30, der als Gewindeflankenspiel erforderlich ist, um den Schraubring 8 leicht, ohne zu verklemmen, mit dem Behälter 2 zu verschrauben.

Die Belüftungsvorrichtung 5, siehe Fig. 1, ist aus zwei Teilen, einer Lüftungsscheibe 6, Fig. 2 und Fig. 3 und einem Lüftungsrohr 7 zu einer Einheit zusammengesetzt. Zu Reinigungszwecken ist diese Einheit leicht in ihre Bestandteile zerlegbar. Die Lüftungsscheibe 6 liegt mit einer ersten Stirnseite am Rand der Öffnung des Behälters 2 dichtend an. Ihre der ersten Stirnseite gegenüberliegende zweite Stirnseite 12 steht mit einer von einem Flansch (20) des Saugers 4 gebildeten Anschlußfläche 18 dichtend in Eingriff.

Die Lüftungsscheibe 6, siehe Fig. 2, Fig. 3 und Fig. 4, ist mit einem einen ersten Abschnitt eines Druckausgleichswegs bildenden Lüftungskanal 13 mit U-förmigem Querschnitt ausgebildet, der zur von der unteren Saugerflanschfläche gebildeten unteren Anschlußfläche 18 des Saugers 4 hin geöffnet ist. Über eine Verbindungsbohrung 14, die sich in ihrer Fortsetzung 14a konisch öffnet und als Staudüse wirkt, ist der Lüftungskanal 13 mit einer Bohrung 10a eines an der ersten Stirnfläche ausgebildeten Rohraufnahmestutzens 10 verbunden. In die Bohrung 10a des Rohraufnahmestutzens 10 wird ein Lüftungsrohr 7 unter leichter Spannung eingeschoben, so daß es darin reibschlüssig festgelegt wird.

Die Entlüftung des Behälters 2 verläuft über das Lüftungsrohr 7, die Verbindungsbohrung 14, den Lüftungskanal 13 und den freien Spalt 30 an der Gewindeverbindung 9 nach Außen 27.

Der eng ausgeführte Entlüftungsquerschnitt des Lüftungskanals 13 mit der Verbindungsbohrung 14 steigt durch die konische Fortsetzung 14a bis zum Lüftungsrohr 7 stetig an. Dadurch kann die Ausgleichsluft von Außen 27 über den Spalt 30 der Gewindeverbindung 9, den Lüftungskanal 13, die Verbindungsbohrung 14 mit der konischen Fortsetzung 14a und das Lüftungsrohr 7, mit stetig steigenden freien Querschnitten ungehindert und ohne Druckstau in den Behälter 2 einströmen und den darin entstandenen Unterdruck ausgleichen, was zu einem leichten Saugen führt.

Dagegen kann die gegenüber der Ausgleichsluft zähere Trinkflüssigkeit 3 über das Lüftungsrohr 7, wegen der starken Drosselung an der als Staudüse ausgeführten Verbindungsbohrung 14 über den Lüftungskanal 13 und den freien Spalt 30 der Gewindeverbindung 9 nicht nach Außen 27 gelangen, so dass Leckverluste von Trinkflüssigkeit 3 über diesen Weg vermieden werden.

Im weiteren Verlauf weist die Lüftungsscheibe 6, siehe Fig. 1, Fig. 2 und Fig. 3, einen Durchbruch 15 auf, der einen ungehinderten Durchgang der Trinkflüssigkeit 3 aus dem Behälter 2 in den inneren Saugerraum 16 ermöglicht.

Mit dieser Ausgestaltung sind alle Flächen der Lüftungsscheibe für eine sehr leichte und sichere hygienische Reinigung zugänglich.

Eine weiteres vorteilhaftes Ausgestaltungsmerkmal der Lüftungsscheibe 6 ist der umlaufende geschlossene Dichtungssteg 17, der von der zweiten Stirnseite 12 hin zur unteren Saugerflanschfläche 18 spitz zuläuft und in der Schnittdarstellung, Fig. 1 und Fig. 2, als Dreieckfläche 19 ausgebildet ist. Durch diese spitze Ausgestaltung der Dreieckfläche 19 wird erreicht, dass beim Verschrauben des Behälters 2 mit dem Schraubring 8 der geschlossene Dichtungssteg 17 der Lüftungsscheibe 6 ohne große Kraftanstrengung in den Saugerflansch 20 eindringt und mit hoher Sicherheit ein Austreten der Trinkflüssigkeit 3 aus dem Behälter 2 über den Lüftungskanal 13 und den Spalt 30 der Gewindeverbindung 9 nach Außen verhindert. Dadurch wird ein Saugen ohne Leckagen erreicht.

Die obere Endfläche 21 des Lüftungsrohrs 7, siehe Fig. 1, verläuft zur Rohrmantelfläche unter einem schrägen Winkel, wodurch eine leichtere Montage des Lüftungsrohres 7 in die Bohrung 10a der Lüftungsscheibe 6 und eine sichere Ausgleichsluftversorgung des Behälters 2 erreicht wird. Damit keine Verwechselung während des Zusammenbaus auftritt, ist die untere Endfläche 22 des Lüftungsrohres 7 ebenfalls mit einem schrägen Flächenverlauf ausgeführt.

### Die Arbeitsweise ist wie folgt:

Fig. 1 zeigt die Trinkflasche 1 in Ruhelage. In dieser Lage ist der Flüssigkeitsstand im Behälter 2 und im Lüftungsrohr 7 gleich hoch. Sobald die Trinkflasche aus der Ruhelage in eine schräge Trinklage mit nach unten gerichtetem Sauger 4 gebracht wird, dringt Flüssigkeit aus dem Saugloch 23 tropfenweise nach Außen 27. Ein zusätzliches Saugen unterstützt diesen Flüssigkeitsaustritt noch weiter. In dieser Lage wandert der Freiraum 11 oberhalb der Trinkflüssigkeit 3 in den Raumbereich 26 zum Behälterboden 25 hin, in dem nach Verlassen der ersten Flüssigkeitstropfen aus dem Saugloch 23 ein Unterdruck entsteht. Beim geringsten Unterdruck im Behälter 2 setzt sofort sein Ausgleich ein, indem von Außen 27 über den Spalt 30 der Gewindeverbindung 9, den Lüftungskanal 13, die Verbindungsbohrung 14, bis ins Lüftungsrohr 7 Ausgleichsluft ohne Druckstau, infolge der sich stetig erweiternden Entlüftungsquerschnitte, einströmt und die darin eingeschlossene Trinkflüssigkeit 24 in den Raumbereich 26 über dem Behälterboden 25 des Behälters 2 verdrängt.

Sobald das Lüftungsrohr 7 frei von Trinkflüssigkeit 3 ist, wird der Unterdruck im Raumbereich 2.6 unter dem Behälterboden 25 ausgeglichen. Der Tropfenstrom aus dem Saugloch 23 reißt dadurch nicht ab, da jeder momentane Unterdruck, hervorgerufen durch das austretende Tropfenvolumen, sofort durch die nachströmende Ausgleichsluft kompensiert wird. Mit geringer Saugunterstützung wird ein sehr leichtgängiges Saugen erreicht. Da das Lüftungsrohr 7 sich bis in die Nähe des Behälterbodens 25 erstreckt, wird mit der Belüftungsvorrichtung 5 erreicht, dass während des Saugens Luftausgleichsblasen durch die Trinkflüssigkeit 3 hindurchwandern.

Wird die Trinkflasche aus der Trinklage wieder in die Ruhelage zurück gebracht, dann dringt langsam die Trinkflüssigkeit 3 wieder in das Lüftungsrohr 7 ein und verdrängt das darin eingeschlossene Luftpolster über die Verbindungsbohrung 14, den Lüftungskanal 13 und den Spalt 30 der Gewindeverbindung 9 nach Außen 27.

Dieser Luftpolsterabbau erfolgt, wegen der Umkehrrichtung der Luftströmung mit den sich verjüngenden Entlüftungsquerschnitten und der damit einhergehenden starken Drosselung des verdrängten Luftpolsters, relativ langsam, so dass das noch nicht abgebaute Luftpolster das Lüftungsrohr 7 blockiert und die Trinkflüssigkeit 24 im Lüftungsrohr 7 über diesen Weg, selbst wenn die Trinkflasche 1 geschüttelt wird, nicht nach Außen 27 dringen kann.

Ist das Luftpolster so weit abgebaut, dass die Trinkflüssigkeit 24 im Lüftungsrohr 7 in der Trinklage bei verschlossenem Saugloch 23 die Verbindungsbohrung 14a, 14 erreicht, so kann wegen der Stauwirkung der zäheren Trinkflüssigkeit 24 im konischen Teil 14a diese nicht durch die enge Verbindungsbohrung 14 über den Lüftungskanal 13 und den freien Spalt 30 nach Außen 27 treten.

Eine weitere Gebrauchsvariante mit Unterdruckausgleich stellt eine Trinkflasche 1 dar, bei der nur die Lüftungsscheibe 6, ohne das Lüftungsrohr 7, zum Einsatz kommt. Bei dieser Gebrauchsvariante wandern die Luftausgleichsblasen durch die Trinkflüssigkeit 3 hindurch.

Eine weitere Ausführungsvariante ohne Lüftungsrohr 7 wird in Fig. 6 gezeigt, die durch eine kostengünstige Fertigung und einfache Handhabung gekennzeichnet ist.

Bei der in Fig. 7 dargestellten zweiten Ausführungsform ist der den ersten Abschnitt des Druckausgleichswegs bildende Lüftungskanal 13 gleichermaßen wie bei den in den Figuren 1 bis 6 dargestellten Ausführungsformen in der Lüftungsscheibe 6a derart ausgebildet, daß er die Form einer zur zweiten Stirnseite 35 hin offenen Rinne aufweist, welche von der an dieser zweiten Stirnseite 35 dicht anliegenden Stirnseite des Saugerflansches 20a abgeschlossen wird. An dieser Stirnseite des Saugerflansches 20a ist ein vorspringender Ringwulst 33 ausgebildet, dessen Querschnitt zum freien Rand des Ringwulstes 33 hin zunimmt. Dieser Ringwulst 33 ist aufgrund der elastischen Verformbarkeit des Saugers 4a in einer zu dem Ringwulst 33 komplementären Ringnut 34 der Lüftungsscheibe 6a verrastbar. Wenn der Sauger 4a und die Lüftungsscheibe 6a durch manuelles Lösen dieser Verrastung voneinander getrennt werden, liegt der Lüftungskanal 13 an der zweiten Stirnseite 35 der Lüftungsscheibe 6a frei und kann leicht gereinigt werden.

Bei der in Fig. 8 dargestellten dritten Ausführungsform sind der Sauger 4b und die Lüftungsscheibe als integraler Bestandteil des Saugerflansches 20b ausgebildet. Zu diesem Zweck kann beispielsweise der eigentliche Sauger 4a direkt an die Lüftungsscheibe angespritzt werden. Letztere kann beispielsweise aus einem harten Kunststoff bestehen, wogegen der Sauger 4a aus einem weicheren Material, beispielsweise Silikon, besteht. Alternativ könnten die Lüftungsscheibe und der Sauger miteinander verklebt werden. In allen diesen Fällen bilden sie dann den in Fig. 8 dargestellten einheitlichen Saugerflansch 20b, in dessen Innerem der erste Abschnitt 13a und der daran anschließende zweite Abschnitt 14, 14a des Druckausgleichswegs ausgebildet sind.

### Bezugszeichenverzeichnis:

- 1: Trinkflasche
- 2: Behälter
- 3: Trinkflüssigkeit
- 4: Sauger
- 4a: Sauger
- 4b: Sauger
- 5: Belüftungsvorrichtung
- 6: Lüftungsscheibe
- 6a: Lüftungsscheibe
- 7: Lüftungsrohr
- 8: Schraubring
- 9: Gewindeverbindung
- 10: Rohraufnahmestutzen
- 10a: Bohrung
- 11: Freiraum im Behälter
- 12: zweite Stirnseite
- 13: Lüftungskanal
- 14: Verbindungsbohrung
- 14a: konische Fortsetzung
- 15: Durchbruch
- 16: Innerer Saugerraum
- 17: Dichtungssteg
- 18: Untere Saugerflanschfläche
- 19: Dreieckfläche
- 20: Saugerflansch
- 20a: Saugerflansch
- 20b: Saugerflansch
- 21: Obere Endfläche Lüftungsrohr
- 22: Untere Endfläche Lüftungsrohr
- 23: Saugloch
- 24: Trinkflüssigkeit im Lüftungsrohr
- 25: Behälterboden
- 26: Raumbereich z. Behälterboden
- 27: Außen
- 28: Außengewinde am Behälter
- 29: Innengewinde am Schraubring
- 30: Freier Spalt
- 31: Lüftungsscheibe
- 32: erste Stirnseite
- 33: Ringwulst
- 34: Ringnut
- 35: zweite Stirnseite

## Patentansprüche

1. Belüftungsvorrichtung (5) für eine einen Behälter (2) zur Aufnahme einer Trinkflüssigkeit (3) und einen an einer Öffnung des Behälters (2) anschließbaren Flaschensauger (4) aufweisende Trinkflasche (1), wobei die Belüftungsvorrichtung (5) eine Lüftungsscheibe (6) mit einer ersten Stirnseite, an der sie mit einem in einer Ebene umlaufenden Rand der Öffnung des Behälters (2) dichtend in Eingriff bringbar ist, einer der ersten Stirnseite gegenüberliegenden zweiten Stirnseite (12), von der aus sich der Flaschensauger (4) erstreckt, einem Durchbruch (15) zum Durchtritt der Trinkflüssigkeit (3) in den Flaschensauger (4) und einem den Innenraum des Behälters (2) mit dessen Außenraum verbindenden Druckausgleichsweg aufweist, der einen vom äußeren Rand der Lüftungsscheibe (6) aus sich in Richtung auf den Durchbruch (15) erstreckenden ersten Abschnitt (13) und einen sich im Anschluss an den ersten Abschnitt (13) zu der ersten Stirnseite hin erstreckenden und zum Innenraum des Behälters (2) hin offenen zweiten Abschnitt (14)
aufweist, und der erste Abschnitt (13) des Druckausgleichswegs eine in der Lüftungs- scheibe (6) ausgebildete, zu ihrer zweiten Stirnseite (12) hin offene Rinne ist, welche von einer mit der zweiten Stirnseite dichtend in Eingriff bringbaren Anschlussfläche des Flaschensaugers abschließbar ist **dadurch gekennzeichnet, dass** der zweite Abschnitt (14) einen Bereich (14a) aufweist, in dem sein Querschnitt in Richtung auf den Innenraum des Behälters (2) zunimmt, und dadurch Ausgleichsluft ungehindert und ohne Druckstau in den Behälter einströmt.

2. Belüftungsvorrichtung nach Anspruch 1, **dadurch gekennzeichnet, dass** sich der Bereich (14a) des zunehmenden Querschnitts zwischen dem ersten Abschnitt und der ersten Stirnseite (32) erstreckt.

3. Belüftungsvorrichtung nach Anspruch 1 oder 2, **dadurch gekennzeichnet, dass** der Bereich (14a) des zunehmenden Querschnitts konisch ausgebildet ist.

4. Belüftungsvorrichtung nach einem der Ansprüche 1 bis 3, **dadurch gekennzeichnet, dass** der zweite Abschnitt (14) ein sich von der ersten Stirnseite aus in Richtung auf einen der Öffnung des Behälters (2) entgegengesetzten Boden (25) des Behälters (2) erstreckendes Lüftungsrohr (7) aufweist.

5. Belüftungsvorrichtung nach Anspruch 4, **dadurch gekennzeichnet, dass** sich das Lüftungsrohr (7) bis in die Nähe des Bodens (25) erstreckt.

6. Belüftungsvorrichtung nach Anspruch 4 oder 5, **dadurch gekennzeichnet, dass** das Lüftungsrohr (7) im Bereich seines zur ersten Stirnseite der Lüftungsscheibe (6) weisenden axialen Endes (21) an einem an der ersten Stirnseite ausgebildeten Rohraufnahmestutzen (10) reibschlüssig festgelegt ist, von dem es manuell abziehbar und auf den es manuell aufsteckbar ist.

7. Belüftungsvorrichtung nach einem der Ansprüche 4 bis 6, **dadurch gekennzeichnet, dass** mindestens eines der beiden axialen Enden (21, 22) des Lüftungsrohrs (7) schräg zu dessen Längsachse verläuft.

8. Belüftungsvorrichtung nach einem der Ansprüche 4 bis 7, **dadurch gekennzeichnet, dass** das Lüftungsrohr (7) aus einem transparenten Werkstoff besteht.

9. Belüftungsvorrichtung nach einem der vorhergehenden Ansprüche, **dadurch gekennzeichnet, dass** die zweite Stirnseite (12) einen zum dichtenden Eingriff mit der Anschlussfläche (18) des Flaschensaugers (4) dienenden vorspringenden Dichtungssteg (17) aufweist, der den Durchbruch (15) vollständig einschließt, jedoch den ersten Abschnitt des Druckausgleichswegs ausschließt.

10. Belüftungsvorrichtung nach Anspruch 9, **dadurch gekennzeichnet, dass** sich der Querschnitt des Dichtungsstegs zu einem freien Rand hin verjüngt.

11. Belüftungsvorrichtung nach einem der vorhergehenden Ansprüche, **dadurch gekennzeichnet, dass** an der Anschlussfläche (18) des Flaschensaugers (4) und der zweiten Stirnseite (35) der Lüftungsscheibe (6a) deren gegenseitiger lösbarer Verrastung dienende, zueinander komplementäre Eingriffselemente ausgebildet sind.

12. Belüftungsvorrichtung nach Anspruch 11, **dadurch gekennzeichnet, dass** das Eingriffselement der Anschlussfläche (18) ein von ihr vorspringender Ringwulst (33) mit zu seinem freien Rand hin zunehmender Dicke und das Eingriffselement der Lüftungsscheibe (6a) eine darin ausgebildete, zu dem Ringwulst komplementäre Ringnut (34) ist.

13. Trinkflasche mit einer Belüftungsvorrichtung nach einem der Ansprüche 1 bis 12.

14. Trinkflasche nach Anspruch 13 mit einem ihre Öffnung begrenzenden, ein Schraubgewinde (28) aufweisenden Wandungsbereich des Behälters (2) und einem ein Gegengewinde (29) aufweisenden Schraubring (8), von dem die Lüftungsscheibe (6) durch Verschrauben mit dem Schraubgewinde (28) des Wandungsbereichs gegen die Öffnung spannbar ist, **dadurch gekennzeichnet, dass** der erste Abschnitt (13) des Druckausgleichswegs über die von dem Schraubgewinde (28) und dem Gegengewinde (29) gebildete, luftdurchlässige Gewindeverbindung (9) mit dem Außenraum (27) des Behälters (2) in Verbindung steht.

## Claims

1. A ventilation device (5) for a drinking bottle (1) comprising a container (2) for holding a potable liquid (3) and a bottle teat (4) that can be attached to an opening of the container (2), the ventilation device (5) having a vent disc (6) with a first face which can be brought to engage, forming a seal, with an edge of the opening of the container (2) running circumferentially in a plane, a second face (12) lying opposite the first face from which the bottle teat (4) extends, an aperture (15) for the passage of the potable liquid (3) into the bottle teat (4) and a pressure compensating pathway connecting the interior of the container (2) to its exterior and which has a first section (13) extending from the outer edge of the vent disc (6) towards the aperture (15) and a second section (14) adjacent to the first section (13), extending towards the first face and open towards the interior of the container (2), and the first section (13) of the pressure compensating pathway is a groove formed in the vent disc (6), open towards its second face (12) and which can be terminated by a contact surface of the bottle teat that can be brought to engage, forming a seal, with the second face, **characterised in that** the second section (14) has a region (14a) in which its cross-section increases towards the interior of the container (2) and compensating air thus flows unhindered and without accumulated pressure into the container.

2. The ventilation device according to Claim 1, **characterised in that** the region (14a) of the increasing cross-section extends between the first section and the first face (32).

3. The ventilation device according to Claim 1 or 2, **characterised in that** the region (14a) of the increasing cross-section is formed conically.

4. The ventilation device according to any of Claims 1 to 3, **characterised in that** the second section (14) has a ventilation pipe (7) extending from the first face towards a base (25) of the container (2) opposite the opening of the container (2).

5. The ventilation device according to Claim 4, **characterised in that** the ventilation pipe (7) extends to close to the base (25).

6. The ventilation device according to Claim 4 or 5, **characterised in that** the ventilation pipe (7) is fixed in the region of its axial end (21) facing towards the first face of the vent disc (6), frictionally engaged, to a pipe receiving connector (10) formed on the first face, from which it can be removed manually and to which it can be fitted manually.

7. The ventilation device according to any of Claims 4 to 6, **characterised in that** at least one of the two axial ends (21, 22) of the ventilation pipe (7) runs at an angle to its longitudinal axis.

8. The ventilation device according to any of Claims 4 to 7, **characterised in that** the ventilation pipe (7) is made of a transparent material.

9. The ventilation device according to any of the preceding claims, **characterised in that** the second face (12) has a projecting sealing bar (17) serving to engage, forming a seal, with the contact surface (18) of the bottle teat (4), which totally encloses the aperture (15) but excludes the first section of the pressure compensating pathway.

10. The ventilation device according to Claim 9, **characterised in that** the cross-section of the sealing bar tapers towards a free edge.

11. The ventilation device according to any of the preceding claims, **characterised in that** on the contact surface (18) of the bottle teat (4) and the second face (35) of the vent disc (6a) complementary engagement elements are formed that serve to catch with one another releaseably.

12. The ventilation device according to Claim 11, **characterised in that** the engagement element of the contact surface (18) is an annular bead (33) projecting from the latter with a thickness that increases towards its free edge and the engagement element of the vent disc (6a) is an annular groove (34) formed in the latter, complementary to the annular bead.

13. A drinking bottle comprising the ventilation device according to any of Claims 1 to 12.

14. The drinking bottle according to Claim 13 comprising a wall region of the container (2) that has a screw thread (28) and delimits its opening, and a threaded ring (8) that has a counter thread (29) by means of which the vent disc (6) can be braced against the opening by screwing with the screw thread (28) of the wall region, **characterised in that** the first section (13) of the pressure compensating pathway is connected to the exterior (27) of the container (2) by the air-permeable thread connection (9) formed by the screw thread (28) and the counter thread (29).

## Revendications

1. Dispositif d'aération (5) pour une bouteille à boire (1) présentant un récipient (2), destiné à recevoir un liquide buvable (3), et une tétine (4) pouvant être installée sur une ouverture du récipient (2), le dispositif d'aération (5) présentant un disque d'aération (6) pourvu d'une première face frontale, par laquelle ledit disque peut être mis en contact hermétique avec un bord périphérique dans un plan de l'ouverture du récipient (2), une seconde face frontale (12) opposée à la première face frontale, à partir de laquelle se prolonge la tétine (4), une percée (15) permettant de laisser passer le liquide buvable (3) dans la tétine (4), et une voie de compensation de pression reliant l'espace intérieur du récipient (2) à son espace extérieur, laquelle voie de compensation de pression présente une première section (13) qui s'étend depuis le bord extérieur du disque d'aération (6) en direction de la percée (15) et une seconde section (14) faisant suite à la première section (13) et se prolongeant vers la première face frontale en étant ouverte vers l'espace intérieur du récipient (2), et la première section (13) de la voie de compensation de pression consiste en un conduit constitué dans le disque d'aération (6) et ouvert vers la seconde face frontale (12) de celui-ci, lequel conduit peut être séparé d'une surface de contact de la tétine qui peut être mise en contact hermétique avec la seconde face frontale, **caractérisé en ce que** la seconde section (14) présente une zone (14a) dans laquelle sa section transversale augmente dans la direction de l'espace intérieur du récipient (2), sous l'effet de quoi de l'air de compensation peut s'infiltrer dans le récipient sans entrave et sans accumulation de pression.

2. Dispositif d'aération selon la revendication 1, **caractérisé en ce que** la zone (14a) présentant la section transversale qui augmente se prolonge entre la première section et la première face frontale (32).

3. Dispositif d'aération selon la revendication 1 ou 2, **caractérisé en ce que** la zone (14a) présentant la section transversale qui augmente est conique.

4. Dispositif d'aération selon l'une des revendications 1 à 3, **caractérisé en ce que** la seconde section (14) présente un tube d'aération (7) qui se prolonge depuis la première face frontale en direction d'un fond (25) du récipient (2) qui est à l'opposée de l'ouverture du récipient (2).

5. Dispositif d'aération selon la revendication 4, **caractérisé en ce que** le tube d'aération (7) se prolonge jusqu'à proximité du fond (25).

6. Dispositif d'aération selon la revendication 4 ou 5, **caractérisé en ce que** le tube d'aération (7) est fixé par friction, dans la zone de son extrémité axiale (21) tournée vers la première face frontale du disque d'aération (6), à un logement de réception de tube (10) constitué au niveau de la première face frontale, duquel il est susceptible d'être retiré à la main et dans lequel il peut être introduit à la main.

7. Dispositif d'aération selon l'une des revendications 4 à 6, **caractérisé en ce que** l'une au moins des deux extrémités axiales (21, 22) du tube d'aération (7) est inclinée par rapport à son axe longitudinal.

8. Dispositif d'aération selon l'une des revendications 4 à 7, **caractérisé en ce que** le tube d'aération (7) se compose d'un matériau transparent.

9. Dispositif d'aération selon l'une des revendications précédentes, **caractérisé en ce que** la seconde face frontale (12) présente un méplat d'herméticité (17) faisant saillie et servant à réaliser un contact hermétique avec la surface de contact (18) de la tétine (4), lequel méplat entoure complètement la percée (15), en excluant toutefois la première section de la voie de compensation de pression.

10. Dispositif d'aération selon la revendication 9, **caractérisé en ce que** la section transversale du méplat d'herméticité diminue de manière conique vers un bord libre.

11. Dispositif d'aération selon l'une des revendications précédentes, **caractérisé en ce que** des éléments de coopération complémentaires sont constitués sur la surface de contact (18) de la tétine (4) et sur la seconde face frontale (35) du disque d'aération (6a) pour permettre leur encliquetage mutuel réversible.

12. Dispositif d'aération selon la revendication 11, **caractérisé en ce que** l'élément de coopération de la surface de contact (18) consiste en un bourrelet annulaire (33) faisant saillie à partir de celle-ci et dont l'épaisseur augmente vers son bord libre et l'élément de coopération du disque d'aération (6a) consiste en une rainure annulaire (34) constituée dans celui-ci, en complémentarité du bourrelet annulaire.

13. Bouteille à boire comportant un dispositif d'aération selon l'une des revendications 1 à 12.

14. Bouteille à boire selon la revendication 13, comportant une zone de paroi du récipient (2) présentant un filetage (28) et délimitant son ouverture, ainsi qu'une bague vissable (8) présentant un contre-filetage (29), ladite bague vissable pouvant serrer le disque d'aération (6) contre l'ouverture par vissage avec le filetage (28) de la zone de paroi, **caractérisé en ce que** la première section (13) de la voie de compensation de pression est en liaison avec l'espace extérieur (27) du récipient (2) via la liaison de vissage perméable à l'air formée par le filetage (28) et le contre-filetage (29).
